# EUROPÄISCHE PATENTSCHRIFT

(11) **EP 3 095 728 B1**
(45) Veröffentlichungstag und Bekanntmachung des Hinweises auf die Patenterteilung: **03.07.2019**
(21) Anmeldenummer: 16170481.2
(22) Anmeldetag: 19.05.2016
(51) Int. Cl.: B65D 81/32, A61J 1/20

(54) **VERBINDUNGSVORRICHTUNG FÜR MINDESTENS ZWEI BEHÄLTER**
DEVICE FOR CONNECTING AT LEAST TWO CONTAINERS
DISPOSITIF D'ASSEMBLAGE POUR AU MOINS DEUX RECIPIENTS

(30) Priorität: 22.05.2015 EP 15168994
(43) Veröffentlichungstag der Anmeldung: 23.11.2016
(73) Patentinhaber: Sorm AG, 4800 Zofingen (CH)
(72) Erfinder: Rodriguez-Miralles, Sergio, 4800 Zofingen (CH)
(74) Vertreter: AMMANN PATENTANWÄLTE AG BERN

(56) Entgegenhaltungen:
- DE-C1- 4 436 862
- FR-A1- 2 294 937
- US-A- 3 410 444
- US-A- 4 898 293
- US-A1- 2008 314 775
- US-A1- 2011 147 395
- US-A1- 2011 178 459

## Beschreibung

Die vorliegende Erfindung bezieht sich auf eine Verbindungsvorrichtung gemäß den Oberbegriffen der Ansprüche 1 und 6 mit mindestens zwei Vorrichtungsanschlüssen für Behälter Des Weiteren bezieht sie sich auf eine Anordnung aus der Verbindungsvorrichtung und daran angebrachten Behältern.

In vielen Bereichen ist es nötig, in einzelnen Behältern vertriebene Stoffe miteinander zu vermischen, wobei die Stoffe beim Vermischen möglichst wenig mit der Umgebung in Verbindung treten dürfen. Zum Beispiel wird parenterale Ernährung in zwei Komponenten geliefert, die sich jeweils in einem Behälter befinden, um sie über längere Zeit aufbewahren zu können. Im gemischten Zustand findet unvermeidlich eine Denaturierung statt. Das Vermischen der Komponenten muss notwendigerweise unter hygienischen Bedingungen erfolgen und ist daher relativ aufwändig.

Ein anderer Bereich sind Getränke, die in zwei Komponenten vorliegen und vor dem Genuss vermischt werden müssen. Konventionell erfolgt das Vermischen in einem separaten Behälter, was relativ mühsam ist und je nachdem das Entsorgen oder Reinigen des zusätzlichen Behälters erforderlich macht. Bei kohlesäurehaltigen Getränken geht auch ein Teil der Kohlensäure verloren, wodurch der prickelnde Charakter des Getränks abflacht.

Vorrichtungen zum Verbinden von zwei Behältern einschliesslich Vorkehrungen zum Öffnen wenigstens eines der Behälter sind z. B. aus US-4 898,293, US-A-2011/147395, DE-44 36 862 und US-A-2008/314775 bekannt. Bei US-4 898 293 und DE-A- 44 36 862 handelt es sich um aufwendige Konstruktionen, die grossen Aufwand bei der Herstellung erfordern und Massenfertigungsverfahren insbesondere für Kunststoffe nicht zugänglich sind. Gemäss US-2011/0147395 wird nur eine eingeschränkte Verbindung hergestellt durch das Durchschlagen des Getränkedosenbodens mit einem angeschrägten Rohr, wozu die Anwenderin Kraft und Geschick einsetzen muss und die Dichtigkeit nach dem Durchschlagen nicht ohne weiteres sichergestellt ist. In dem Dispenser gemäss US-2008/314775 sind zwei Behälter miteinander verbunden, wovon nur einer durch eine Membran geschlossen ist, die mittels einer internen Öffnungseinrichtung durchstossen wird.

FR-A-2 294 937 offenbart in FIG.4 eine Verbindungsvorrichtung gemäß dem Oberbegriff des Anspruchs 1 und lehrt eine Ampulle für ein Injektionsmaterial aus 2 Komponenten. In einer Variante sind die Behälter der Komponenten über einen Schraubring verbunden, der innen einen zylindrischen Separator trägt. Werden die Behälter in den Ring hineingedreht, trennt der Separator über den ganzen Umfang eine Membran ab und dichtet mit seiner Aussenfläche gegen die Innenseite des jeweiligen Behälters.

US 3,410,444 offenbart eine Verbindungsvorrichtung gemäß dem Oberbegriff des Anspruchs 6.

Eine Aufgabe der Erfindung besteht daher darin, eine einfacher herstellbare Vorrichtung anzugeben, die jeweils verschlossene Behälter miteinander verbindet und auf einfache

Art das Öffnen der Behälter gestattet, wonach das effektive Vermischen der Inhalte möglich ist. Eine weitere Aufgabe besteht darin, zu vermeiden, dass durch das Öffnen lose Teile der Verschlusseinrichtung der Behälter entstehen, die sich mit dem Nutzinhalt der Behälter vermischen.

Derartige Vorrichtungen sind in den Ansprüchen 1 und 6 angegeben. Die weiteren Ansprüche geben bevorzugte Ausführungsformen sowie Anordnungen mit der Vorrichtung und daran angebrachten Behältern an.

Im Wesentlichen erlaubt es die erfindungsgemässe Verbindungsvorrichtung, an ihren Anschlüssen jeweils einen Behälter anzubringen, und zwar zunächst in einer ersten Position, in der bereits eine dichte Verbindung zur Vorrichtung hergestellt ist. Die Anschlüsse sind weiterhin mit einer Einrichtung ausgestattet, die das Bewegen der Behälter in eine zweite Stellung gestattet, in der die Behälter geöffnet sind. Generell bewegen sich dabei die Behälter auf die Anschlüsse hinauf oder in die Anschlüsse hinein, wobei sie auf Trennmittel stossen, die ein Verschlusssiegel (d.h. eine auftrennbare Wand) der Behälter durchstossen und bevorzugt in der weiteren Bewegung auftrennen.

In einer bevorzugten einfachsten Form hat die Vorrichtung die generelle Form eines Rohrs mit beidseitig angebrachten Aufnahmen für Behälteröffnungen. Die Behälteröffnungen sind mit einem Gewinde versehen, die Aufnahmen an der Vorrichtung mit entsprechenden, komplementären Gewinden. Im Innern der Anschlüsse befindet sich nahe der Wand und axial zur Öffnung hin ausgerichtet jeweils ein Messer, das das obengenannte Trennmittel darstellt. Damit können in die beiden Enden jeweils ein Behälter in geringem Mass eingedreht werden, wobei die Messer noch nicht die Siegel in den Behälteröffnungen berühren. Weiteres, gegenläufiges Verdrehen der Behälter schraubt diese weiter in die Vorrichtung hinein, wobei die Messer die Siegel durchstossen und weitgehend auftrennen. Danach kann der Inhalt der beiden Behälterflaschen durch gegenläufiges Kippen miteinander in Verbindung gebracht und damit vermischt werden.

Offensichtlich wird damit ein Vermischen des Inhalts der Behälter, die an der Vorrichtung angebracht sind, ermöglicht, ohne dass dieser mit der Umwelt in Verbindung tritt oder ein zusätzliches Gefäss benötigt wird. Nach Vermischen kann einfach das Gemisch dem einen oder anderen der Behälter entnommen werden.

Anwendungsbereit vordosierte Komponenten, wie zum Beispiel die parenterale Ernährung, werden in einer bevorzugten Form anwendungsfertig geliefert, in der die Behälter bereits an der Vorrichtung in der ersten, dem Transport dienenden Position angebracht sind. Um ein vorzeitiges Öffnen und Vermischen zu verhindern, sind wenigstens die Behälter miteinander über eine rohrförmige Verbindung miteinander verbunden, die auch die Vorrichtung umgibt. Die rohrförmige Verbindung ist allgemein aufreissbar oder entfernbar. Bevorzugt besteht sie aus einer dünnen, unter Transportbedingungen stabilen Folie. Für die Vermischung wird sie unter etwas Krafteinwirkung beim Verdrehen der Behälter gegeneinander zerrissen, oder sie wird vorgängig zerstört. Sie dient damit gleichzeitig als Erstöffnungssicherung.

In einer Variante der Erfindung, gemäß Anspruch 6, weisen umgekehrt die Behälteranschlüsse ein Innengewinde auf. Die Verbindungsvorrichtung weist mindestens zwei Anschlüsse auf, die im wesentlichen hohle im wesentlichen rohrförmige Teile sind, die je ein Aussengewinde tragen. Die Enden dieser Verbindungsvorrichtung 61 sind ausgebildet, um ein Siegel oder eine Membran, die den Behälter verschliesst, aufzutrennen. Ein Ende ist dazu zumindest teilweise schräg geschnitten, um einen vorstehenden, als Messer wirkenden Abschnitt zu bilden. Im einfachsten Fall ist das Ende insgesamt schräg ausgeführt, bevorzugt angepasst an den Verlauf der Gewindegänge.

Die Erfindung wird weiter an bevorzugten Ausführungsbeispielen unter Bezugnahme auf die Figuren erläutert. Es zeigen
- Fig. 1: Längsschnitt durch eine Verbindungsvorrichtung mit Behältern in geschlossenem Zustand;
- Fig. 2: Längsschnitt wie Fig. 1, Behälter jedoch geöffnet;
- Fig. 3: Schematische Darstellung einer besonders für Getränke geeigneten Ausführungsform;
- Fig. 4: Schnitt gemäss IV-IV in Fig. 1;
- Fig. 5: Längsschnitt durch eine Verbindungsvorrichtung allein gemäss V-V in Fig. 1;
- Fig. 6: Schnitt wie Fig. 4 mit asymmetrischem Zahn;
- Fig. 7: Schnitt ähnlich Fig. 1, Ausführung gemäss einem zweiten Ausführungsbeispiel; und
- Fig. 8: Schnitt wie Fig. 7, modifiziertes Ausführungsbeispiel.
- Fig. 9: Isometrische Explosionsdarstellung einer Ausführung einer Siegelkappe; und
- Fig. 10: Schnitt durch die Teile der Fig. 9.

### Ausführungsbeispiel 1

Die Verbindungsvorrichtung 1 wird im Folgenden beispielhaft an einer Ausführungsform dargestellt, die für das Verbinden von zwei Behältern ausgelegt ist. Denkbar ist jedoch auch, die Verbindungsvorrichtung 1 zum Ansetzen von drei, vier oder mehr Behältern auszubilden, zum Beispiel bei vier Behältern in Form von vier, kreuzartig miteinander verbundenen Aufnahmen oder Fassungen für Behälter.

Fig. 1 zeigt eine Verbindungsvorrichtung 1, die im Wesentlichen von kreiszylindrischer Form ist und eine in der Abbildung links befindliche erste Fassung 3 für einen ersten Behälter 5 und eine rechts befindliche zweite Fassung 7 für einen zweiten Behälter 9 aufweist. Die Behälter 5, 9 sind in die Fassungen oder Anschlüsse 3, 7 so weit eingeschraubt, dass sich zwar bereits eine im Wesentlichen dichte Verbindung mit der Verbindungsvorrichtung 1 ergibt, die Siegel 11, 13 sich jedoch noch in sicherem Abstand von den Klingen oder Messern 15, 17 befinden, um von diesen nicht verletzt zu werden. Abgesehen von der Dichtigkeit ist das Einschrauben auch in einem solchen Masse erforderlich, dass die beiden Behälter oder Flaschen 5, 9 zueinander in einer stabilen, hier axialen Anordnung gehalten werden.

Von der ersten Flasche 5 zur zweiten Flasche 9 erstreckt sich um die Anordnung herum die Haltehülse oder Haltefolie 19. Sie ist auf geeignete Art und Weise, zum Beispiel Verschweissen oder Verkleben, an den Verbindungsstellen 21, 23 mit erstem Behälter 5 und zweitem Behälter 9 jeweils so verbunden, dass diese sich nicht gegeneinander verdrehen können. Die Haltefolie 19 ist auf geeignete Art, zum Beispiel durch eine nicht dargestellte Perforation oder auch durch geeignete Auslegung derart gezielt geschwächt, dass durch hinreichende Krafteinwirkung die Haltefolie 19 zerrissen werden kann, wie beim Verdrehen der Behälter 5, 9 gegeneinander zum Zwecke des Öffnens. Damit dient die Haltefolie 19 zugleich zur Kontrolle, ob die beiden Behälter 5, 9 ungeöffnet sind (nicht dargestellt).

Zum Öffnen werden die beiden Behälter 5, 9 gegeneinander verdreht, wobei zunächst die Haltefolie 19 zerreisst. Im Weiteren drehen sich die Behälter 5, 9 gleichzeitig oder einer nach dem anderen in die Verbindungsvorrichtung oder Verbindungshülse 1 hinein. Dabei treffen die Siegel 11, 13 auf die Klingen 15, 17, die die Siegel 11, 13 zunächst durchstossen und bei weiterer Drehung der Flaschen 5, 9 umfänglich von den Flaschenhälsen 25, 27 abtrennen.

Offensichtlich ist es in diesem Zustand möglich, die Inhalte der beiden Behälter 5, 9 miteinander durch Kippen und Schwenken in Berührung zu bringen und zu vermischen. Dieses Vermischen erfolgt dabei, ohne dass der Inhalt der Behälter 5, 9 mit der Umgebung in Kontakt kommt. Der Innenraum kann sogar unter Druck stehen, zum Beispiel bei kohlesäurehaltigen Getränken, und die Verbindungsvorrichtung 1 kann problemlos so ausgelegt werden, dass sie den üblichen Drücken beim Abfüllen oder wie gefordert beim Vermischen widerstehen kann. Eine gängige Grösse einer solchen Druckanforderung ist eine Beständigkeit bis mindestens 6 Bar.

Fig. 3 zeigt schematisch eine Anordnung 29 mit zwei Getränkebehältern 5, 9. Sie sind durch eine Verbindungsvorrichtung miteinander verbunden, die jedoch durch die Haltefolie 19 verdeckt ist. Der obere Behälter 5 ist dabei nach Hineinschrauben in die Verbindungsvorrichtung 1 über seinen Boden mit einer entsprechenden Öffnung an der Oberseite des Behälters 9 verbunden. Durch die Verbindungsvorrichtung sind die beiden Behälter 5, 9 damit zu einem vereinigten Behälter für das Getränk verbunden, das sich durch das Vermischen des Inhalts des Behälters 5 mit demjenigen des Behälters 9 ergibt. An der Öffnung 31, die zum Beispiel mit einer Schraubkappe (nicht dargestellt) verschlossen sein kann, aber auch eine andere in der Getränketechnik übliche Verschlussvorrichtung tragen kann, wird das Getränk der Anordnung 29 entnommen.

Fig. 4 zeigt eine mögliche Anordnung, um die Behälter 5, 9 in der in Fig. 1 gezeigten Transportstellung wenigstens provisorisch zu verriegeln.

Dazu ist an einer Stelle an der Aussenfläche der Flaschenhälse 25, 27 eine Ausnehmung 33 ausgebildet, in die eine Erhebung 35 der Verbindungsvorrichtung 1 einrasten kann. Dieses Einrasten ist bei geeigneter Ausführung von Ausnehmung 33 und Erhebung 35 gut spürbar, erlaubt jedoch auch bei entsprechendem Kraftaufwand ein Überwinden dieses Widerstandes und damit ein Zusammenschrauben zur Mischungssituation gemäss Fig. 2. Dargestellt sind auch der Gewindegang 41 der Verbindungsvorrichtung und der Gewindegang 42 des Flaschenhalses 25, 27. Eine andere Möglichkeit besteht darin, beim manuellen Zusammensetzen eine gefühlsmässige Rückmeldung zu geben, wann sich die beiden Flaschen 5, 9 in der Anfangsstellung der Fig. 1 befinden. Auch eine entsprechende Markierung auf Behälter und Verbindungsvorrichtung kann diesem Zweck dienen.

Der Schnitt der Fig. 5 verdeutlicht die Ausgestaltung im Inneren einer Verbindungsvorrichtung 1. Sie ist im Wesentlichen zylindrisch und trägt im Innern die Gewindegänge 41, 43 für die Behälterhälse 25, 27. Insbesondere ist hier das Messer 15 zu erkennen, dessen Spitze 47 das Siegel 11 zunächst punktiert und dann mit seiner Schneide 49 umfänglich vom Flaschenhals 27 abtrennt. Zum Aufdrücken der Siegel 11, 13 nach innen weisen die Messer, hier stellvertretend das Messer 15, eine Rippe 50 unterhalb der und im Wesentlichen parallel zur Schneide 49 auf. Sie drückt das jeweilige Siegel auf und in die Öffnung der Flasche hinein.

Bemerkenswert ist, dass die Dichtigkeit allein durch die Gewindeverbindung auch gegenüber Drücken, wie sie bei Mineralwässern und anderen kohlensäurehaltigen Getränken auftreten, gewährleistet wird. Dazu sind im Moment der Druckentstehung, also dem Öffnen eines Siegels, erfahrungsgemäss mindestens 4 Gewindegänge, die sich im Eingriff befinden, nötig.

Die Ausführung mit Messer, die integral mit dem rohrförmigen Teil der Verbindungsvorrichtung ausgebildet sind, erfindungsgemäß als ebene Seitenflächen, erlaubt eine einfache und kostengünstige Herstellung der Verbindungsvorrichtung mittels Massenfertigungsverfahren wie Spritzgiessen. Es werden beispielsweise in einem ersten Schritt Hälften der Verbindungsvorrichtung hergestellt, wobei die Trennlinien im wesentlichen parallel zu den Schnittflächen der Figur 1 verläuft. Je zwei solche Hälften werden zu einer vollständigen Verbindungsvorrichtung verbunden, z. B. verschweisst.

Die Messer 15, 17 können je nach Anforderungen der Herstellungsverfahren gegenüber der Mitte versetzt ausgebildet sein. Danach sind die Messer z. B. in Fig. 5 nach rechts bzw. links so weit versetzt, dass sich jedes Messer vollständig in einer Hälfte der Verbindungsvorrichtung befindet. Die im ersten Schritt hergestellten Hälften weisen dann mindestens ein vollständiges Messer 15, 17 auf oder gar keines. Bevorzugt ist eine symmetrische Anordnung, so dass jede Hälfte ein Messer aufweist.

### Ausführungsbeispiel 2

Fig. 7 zeigt die Ausführung einer Verbindungsvorrichtung 61, die innen in den Behälteranschlüssen oder Flaschenhälsen 26, 28 der Behälter 5, 9 angeordnet ist. Die Flaschenhälse weisen ein Innengewinde 65 auf, das passend zum Aussengewinde 67 der Verbindungsvorrichtung 61 ausgebildet ist. Die beiden Behälter 5, 9 sind durch Siegel 11, 15 verschlossen. Zwischen den Flaschenhalsenden ist ein Sicherungsring 69 angeordnet. Nach Entfernen des Sicherungsrings 69 können die beiden Behälter 5, 9 durch Verdrehen auf der Verbindungsvorrichtung 61 weiter aufeinander zu bewegt werden. Dabei dringen die schräg ausgeführten Enden 71 der Verbindungsvorrichtung 61 in die Siegel 11, 15 ein und öffnen sie. Die Bewegung der Verbindungsvorrichtung 61 wird durch jeweils einen Anschlag relativ zu jedem der beiden Behälter begrenzt, so dass beide Siegel sicher geöffnet werden. Insbesondere werden die Siegel auch, wie beim ersten Ausführungsbeispiel erläutert, in den Behälterhals hineingedrückt, aber durch die Begrenzung der Bewegung ein vollständiges Abtrennen der Siegel verhindert, so dass keine losen Teile entstehen. Der Anschlag ist in der vorliegenden Ausführung ein Mittelring 72, der gleichermassen die Bewegung in beide Flaschen hinein begrenzt.

Die Länge der Verbindungsvorrichtung 61 ist so gewählt, dass jedenfalls ein hinreichender Eingriff für sicheres Eindrehen und Halten der angeschlossenen Behälter 5, 9 bei angebrachtem Sicherungsring 69 gewährleistet ist. Insbesondere ist mindestens ein vollständiger Gewindegang (entsprechend 360°), bevorzugt 2, 3, 4 oder mehr für verbesserte Dichtheit und besseren Halt, vorhanden. Ein anderes Kriterium ist, dass der Mittelteil der Verbindungsvorrichtung 61, der ein geschlossenes Rohr bildet, sich in diesem Zustand in die Behälteranschlüsse hinein erstreckt, z.B. wenigstens eine Gewindegangbreite, um die Behälter sicher gegenüber der Verbindungsvorrichtung 61 und damit gegeneinander auszurichten.

Die schrägen Enden 71, deren am weitesten vorstehender Bereich 73 zum Aufschneiden der Siegel 11, 13 ausgebildet sind, verlaufen jedenfalls in einem Winkel kleiner als 90° zu Längsachse der jeweiligen Verbindung Verbindungsvorrichtung 61-Behälter. Bevorzugt ist ein Verlauf parallel zum Gewinde 67 oder flacher, so dass im Mittelteil mindestens ein vollständiger Gewindegang vorliegt. In der Regel sind mehr als zwei vollständige Gewindegänge nötig, um die oben erwähnte Ausrichtung der Behälter und auch die Dichtigkeit sicherzustellen. Möglich ist auch, dass die Schräge nur über einen Teil, z. B. mindestens 10 %, 20 %, oder 50 % des Durchmessers der Verbindungsvorrichtung 61, ausgebildet ist. Der Mittelteil, der vollständige Gewindegänge trägt, wird dadurch relativ zur Gesamtlänge der Verbindungsvorrichtung 61 verlängert.

In der Mitte der Verbindungsvorrichtung 61 ist ein Anschlagring 72 ausgebildet. Er begrenzt die Vorwärtsbewegung der Verbindungsvorrichtung 61 beim Zusammendrehen der Behälter, so dass ein definierte Öffnung der der Siegel 11, 13 erfolgt.

Nach Einsetzen der Verbindungsvorrichtung 61 in z. B. den in Fig. 7 unteren Flaschenhals 26 wird der Hals 28 des zweiten Behälters 9 auf die Verbindungsvorrichtung 61 aufgeschraubt, bis der Sicherungsring 69 am Hals 26 anstösst. Der Sicherungsring 69 wird auf geeignete Art, z. B. Verschweissen, Kleben oder eine mechanische Lösung wie eine Schnappverbindung, mit dem Ende des Halses 26 verbunden.

Ein geeignet ausgelegtes Element, das einen überwindbaren Widerstand für das Drehen der Behälter 5, 9 relativ zur Verbindungsvorrichtung darstellt, wie die oben vorgestellten Kombination von Erhebung 35 und Ausnehmung 33, kann als Sicherung vorhanden sein, dass sich die Verbindungsvorrichtung beim Zusammensetzen nicht zu weit in einen der beiden Hälse hineindreht und das entsprechende Siegel verletzt.

Zusätzlich ist um die Verbindung zwischen den Behältern 5, 9 und die Verbindungsvorrichtung 61 eine Folie 75 gelegt. Zum Öffnen und Vermischen des Inhalts der Behälter muss diese Folie zerrissen werden. Sie stellt daher ein Garantiesiegel dar. Daneben kann sie noch informative Aufdrucke enthalten.

Die Folie 75 kann eine stabilisierende Funktion haben, muss aber jedenfalls zerrissen werden beim Zusammendrehen und Öffnen der Siegel 11, 13, so dass die Folie 75 insbesondere sofort erkennen lässt, ob die Anordnung sich noch im Lieferzustand befindet.

Diese in den Behälteranschlüssen angeordnete Verbindungsvorrichtung 61 kann ebenfalls mit gängigen Massenproduktionsverfahren wie Spritzgiessen aus Kunststoff mit geringem Aufwand hergestellt werden.

Fig. 8 zeigt eine Ausführung, die an beliebigen Behälteranschlüssen angebracht werden kann, indem Adapterteile verwendet werden, insbesondere eine Siegelkappe in der Art eines Deckels mit Gewinde. Auf die Hälse 81, 83 der Behälter 5, 9 ist eine Siegelkappe 85 aufgeschraubt. Die Siegelkappe umfasst einen Schraubring, der mit einem Gewinde für den Behälterhals 81, 83 versehen ist. Er ist aussen mit einem Gewinde für die Hülse 91 versehen. Die Hülse 91 trägt am anderen Ende das Innengewinde 65 für die Verbindungsvorrichtung 61.

Die Siegelkappe 85 trägt im Schraubring 87 (oder allgemein Befestigungsring, falls eine andere Befestigung als ein Gewinde seitens der Flasche vorgegeben ist) eine Membran. Die Membran kann ein- oder mehrlagig ausgeführt sein, z.B. eine Abfolge von Kunststoff, Metall (Aluminium), Kunststoff, je nach gestellten Anforderungen. Sie wird auf eine den verwendeten Materialien angepasste Art am Befestigungsring angebracht, z. B. verschweisst, wenn der Ring aus Kunststoff besteht.

Insbesondere diese Lösung gestattet es, sterile oder anderweitig empfindliche oder unter besonderen Vorschriften stehende Stoffe mit den vorhandenen Anlagen in die vorbekannten Behälter (Flaschen) abzufüllen, die dann mit einer Siegelkappe verschlossen werden. Durch die Siegelkappe erfolgt die Anpassung an das erfindungsgemässe System. Derartige Stoffe sind z.B. steril zu haltende Flüssigkeiten und andere Stoff im medizinischen Bereich, Edukte in der Kunststoffherstellung, Nahrungsmittel.

Der Anschlagring 72 erzwingt auch hier ein Zusammensetzen der Schraubhülse 91 aus zwei Teilen und aneinander Befestigen am Sicherungsstreifen 69. Die Anordnung kann jedoch vorgefertigt vorliegen. Die Behälter 5, 9 werden in die beiden Enden der Hülse 91 eingeschraubt.

Nicht dargestellt kann die Anordnung gleichwohl mit einer Folie 75 umgeben sein wie oben für Fig. 7 oder auch das erste Ausführungsbeispiel erläutert.

Die Figuren 9 und 10 zeigen den Aufbau der Siegelkappe oder Verschlusskappe 85 mehr im Detail: Auf eine umlaufende Schulter 87 am einen offenen Ende des Befestigungsrings 86 wird eine erste Folie 88a (z B. aus Aluminium) mittels Punkschweissen befestigt (s. Schweisspunkte 89), darauf eine Plastikfolie 88b ebenfalls per Punktschweissen (s. Schweisspunkte 88). Schliesslich wird der Siegelring aufgesetzt und umfänglich durchgehend mit dem Befestigungsring 86 verbunden, z. B. verschweisst. Insgesamt wird eine dichte, auf Behälter 5, 9 aufschraubbare Kappe erhalten, die durch die Folienanordnung 88 geeignet ist, von den Öffnungsvorkehrungen der Verbindungsvorrichtung durchstossen und geöffnet zu werden.

Aus der vorangehenden Beschreibung von Ausführungsbeispielen sind dem Fachmann zahlreiche Ergänzungen und Abwandlungen zugänglich, ohne den Schutzbereich der Erfindung zu verlassen, der durch die Ansprüche festgelegt ist. Denkbare Abwandlungen sind:
- Die Verbindungsvorrichtung kann auch für drei oder mehr Behälter ausgelegt sein, wobei sich dann in die Ecken eines Dreiecks, Vierecks und so weiter erstreckende Fassungen für Behälter ergeben. Denkbar ist aber auch eine räumliche Anordnung, zum Beispiel bei vier Behältern in die Ecken eines Tetraeders.
- Statt Schraubgewinde sind auch andere Befestigungsvorkehrungen für Behälter denkbar, zum Beispiel bajonettartige, wobei ein Behälter in einer ersten Raststellung in der Transportposition gehalten ist und durch Zurückdrehen in eine Position gebracht wird, in der Bajonettzapfen in einer axial verlaufenden Kulisse in die Verbindungsvorrichtung hineinbewegt werden können. Sind diese Bahnen dabei schraubenlinienförmig ausgebildet, ergibt sich dabei eine Bewegung ähnlich einem Gewinde, wobei die Messer wiederum zunächst die Siegel aufstechen und dann aufschneiden können. Denkbar ist aber auch eine zunächst rein axiale Bewegung, wobei die Messer das Siegel aufstechen, gefolgt von einer reinen Drehbewegung, um die Verschlüsse umfänglich aufzuschneiden.

- Als Material für die Verbindungsvorrichtung ist Kunststoff, Metall wie insbesondere Aluminium, aber auch andere Materialien denkbar, je nach Art der Gefässe und Anforderungen an die Verbindungsvorrichtung wie Sterilisierbarkeit, aber auch durch die zu vermischenden Stoffe selbst, zum Beispiel Korrosionsfestigkeit.
- Statt Flüssigkeiten können die Behälter auch schüttfähige Feststoffe oder Feststoff und Flüssigkeiten enthalten. Es kann auch nur ein Behälter ein Material in einer schütt- oder fliessfähigen Form enthalten, der über die Verbindungsvorrichtung mit einem an sich stationären Material im zweiten Behälter in Kontakt gebracht werden kann. Als Stoffe sind aber auch Gase denkbar.
- Die Haltefolie 19 kann so schwach ausgebildet sein, dass sie zerrissen werden kann. Alternativ ist zum Beispiel ein streifen- oder bandförmiges Verbindungsteil denkbar, das bei einer Drehbewegung abgerissen wird und damit auf einen Öffnungsversuch hinweist. Insbesondere vorstellbar ist eine solche Lösung mit einer Rastung ähnlich wie in Fig. 4 dargestellt.
- Die Haltefolie ist mit einer Aufreiss- oder Zerstörungsvorkehrung versehen, wie ein Aufreissstreifen, so dass die stabilisierende Verbindung durch die Haltefolie durch Auftrennen oder Zerstören der Haltefolie oder allgemein der mechanischen Verbindung zwischen den Behältern gezielt aufgebrochen werden kann. Diese Trennung wird vor dem oder simultan zum Öffnen der Behälter durchgeführt.
- Die Behälter, oder wenigstens ein Behälter, sind durch eine Verbindung äquivalent zur Haltehülse oder Haltefolie statt mit einem anderen Behälter mit der Verbindungsvorrichtung verbunden. U.a. ist es dann möglich, solche Behälter gezielt in einer vorgegebenen Reihenfolge zu öffnen.
- Die Bewegung zum Aufschneiden des Siegels 11, 13 kann begrenzt sein, so dass nur ein wesentlicher Teil vom Behälterhals abgetrennt wird, z.B. wenigstens 1/3, 1/2, 2/3 oder 3/4 des Umfangs. Aber auch vollständiges Abtrennen durch freie Drehbarkeit am Gewindeende ist denkbar, wie auch nur Einstechen, d.h. Herstellen einer lochähnlichen Öffnung.
- Die Rasteinrichtung gemäss Fig. 4 kann auch invertiert oder anderweitig realisiert sein.
- Die Haltefolie ist durch einen Sprengring je Behälter ersetzt.
- Die Vorrichtungsanschlüsse sind mit asymmetrischen Zähnen oder Erhebungen 52 (s. Fig. 6) ausgestattet und die Behälteranschlüsse mit einer komplementären Ausnehmung, oder Erhebung, z.B. in der Art eines Sägezahns mit einer steilen bis senkrechten Flanke und einer schrägen Flanke. Diese asymmetrischen Rasteinrichtungen können bei korrekter Drehrichtung oder Bewegung gegen einen relativ geringen Widerstand überwunden werden, verhindern aber eine Rückwärtsbewegung. Vorteilhaft sind diese Einrichtungen in mindestens einer, bevorzugt beiden Situationen im Eingriff, nämlich Behälter an Verbindungsvorrichtung angebracht, aber geschlossen (s. Fig. 1) und Behälter geöffnet (s. Fig. 2).
- Die Verbindungsvorrichtung besteht aus Kunststoff, insbesondere einem für die jeweilige Anwendung geeigneter, wie PE, PVC, Metall oder Metalllegierungen, oder auch in Teilen aus dem einen und anderen Material.
- Die Rippe 50 auf mindestens einem Messer 15, 17 fehlt.
- Wenigstens eines der Siegel (bevorzugt alle Siegel 11, 13) weist eine periphere Schwächung auf, um das Aufschneiden oder wenigstens das Anstechen durch die Messer 15, 17 zu erleichtern. Insbesondere wenn die Messer aus weniger festem Material bestehen oder ohne scharfe Schneide ausgebildet sind, sind Schwächungen vorteilhaft, je nachdem auch über die Fläche der Siegel verteilt, um das Auftrennen oder Zerreissen der Siegel zu erleichtern.
- Die Messer sind gerade ausgebildet.
- Die Messer sind integral in der Verbindungsvorrichtung ausgebildet, und bestehen aus demselben Material oder einem anderen, besser für die Funktion als Auftrennmittel geeigneten Material, z.B. einem Kunststoff hoher Festigkeit.
- Wenigstens ein Messer 15, 17 besteht aus Metall.
- Zum besseren und leichtgängigeren Öffnen der Siegel 11, 15 sind die vorstehenden Bereiche 73 der Enden 71 der Verbindungsvorrichtung 61 als Schneide ausgebildet. Denkbar ist auch das Ausbilden eines zusätzlichen, als Messer ausgebildeten Vorsprungs am Bereich 73.
- Die Hülse 91 und die Siegelkappe 85 sind zu einem Teil vereinigt, wodurch die Schraubverbindung zwischen Siegelkappe und Hülse entfällt.
- Die Verbindungsvorrichtung ist eine Kombination der Ausführungsbeispiele, d. h. umfasst mindestens einen Anschluss mit Aussengewinde zum Einschrauben in einen Behälteranschluss und wenigstens einen Anschluss mit Innengewinde zum Aufdrehen auf einen Behälteranschluss. Die Erstöffnungssicherheit ist bevorzugt durch eine Haltefolie gegeben. Zusätzlich kann jeder Anschluss mit Aussengewinde gemäss zweitem Ausführungsbeispiel mit einem Sicherungsring gesichert werden.
- Die Siegelkappe 85 wird im ersten Ausführungsbeispiel auf analoge Art wie beschrieben für das zweite Ausführungsbeispiel beschrieben eingesetzt. Auf diese Art können auch im ersten Ausführungsbeispiel die vorbekannten Behälter verwendet werden. Die Siegelkappe stellt das Gewinde 42 bereit zum Aufschrauben der Verbindungsvorrichtung.
- Die Siegelkappe 85 weist eine andere Anordnung von Folien in Anpassung an den Inhalt des jeweiligen Behälters, und andere Verbindungsverfahren als Schweissen, wie z.B. Kleben, werden beim Zusammenbau alternativ oder zusätzlich eingesetzt.
- Das Mittel zum Begrenzen der Bewegung der Verbindungsvorrichtung in einen Behälter 5, 9 ist alternativ durch eine der Massnahmen begrenzt: A) Das als Separator ausgebildete Ende weist einen kleineren Durchmesser aus als der nachfolgende Teil, so dass letzterer durch Anstossen an den, ggf. verstärkten, Rand um das jeweilige Siegel die Drehbewegung stoppt. B) Der Behältereingang weist eine Verengung auf, die für die Verbindungsvorrichtung nicht durchgängig ist. Bei beiden Varianten A) und B) kann insbesondere die Schraubhülse 91 mit Sicherungsstreifen 69 als ein Teil hergestellt werden, da die Verbindungsvorrichtung in sie hineindrehbar ist.

## Patentansprüche

1. Verbindungsvorrichtung (1) mit mindestens zwei im wesentlichen rohrförmigen Vorrichtungsanschlüssen (3, 7) für je einen Behälter (5, 9), der jeweils einen Behälteranschluss (25, 27) aufweist, dessen Öffnung durch eine auftrennbare Wand (11, 13) verschlossen ist, wobei jeder Vorrichtungsanschluss (3, 7) eine Halteeinrichtung (41, 43) aufweist, die mit dem Behälteranschluss (25, 27) in einer ersten Stellung koppelbar ist, in der die Vorrichtungsanschlüsse (3, 7) eine im Wesentlichen dichte Verbindung des Behälters (5, 9) mit der Verbindungsvorrichtung (1) darstellen, und jeder Vorrichtungsanschluss (3, 7) eine Öffnungseinrichtung (15, 17, 41, 43) aufweist, die eine Vorschubeinrichtung (41, 43) und ein Trennteil (15, 17) umfasst, wobei die Öffnungseinrichtung (15, 17, 41, 43) an den Vorrichtungsanschluss (3, 7) anschliesst und eingerichtet ist, eine Drehbewegung des Behälteranschlusses (25, 27) relativ zum Vorrichtungsanschluss (1) zu gestatten, die die auftrennbare Wand (11, 13) in den Wirkungsbereich des Trennteils (15, 17) bringt und relativ zu diesem derart bewegt, dass die auftrennbare Wand (11, 13) geöffnet wird, so dass mindestens zwei Behälter (5, 9) in der ersten Stellung mit der Verbindungsvorrichtung (1) verbindbar sind und durch die Drehbewegung der beiden Behälter (5, 9) die Behälter zur Verbindungsvorrichtung (1) hin bewegt und geöffnet werden können, wodurch der Inhalt von den wenigstens zwei Behältern (5, 9) miteinander in Kontakt bringbar ist, **dadurch gekennzeichnet, dass** die Drehbewegung der beiden Behälter (5, 9) gegeneinander gerichtet ist und das rennteil (15, 17) ein gerades , integral mit dem rohrförmigen Teil der Verbindungsvorrichtung (1), als ebene Seitenflächen gebildetes Messer (15, 17) ist, das sich im Innern des Vorrichtungsanschlusses (3, 7) nahe der auftrennbaren Wand (11, 13) befindet und axial so ausgerichtet ist, dass es zur Öffnung eines angebrachten Behälters (5, 9) gerichtet ist, um die Verbindungsvorrichtung (1) durch ein Massenfertigungsverfahren, insbesondere durch Spritzgiessen herstellen zu können.

2. Verbindungsvorrichtung (1) gemäss Anspruch 1, **dadurch gekennzeichnet, dass** die erste Halteeinrichtung (41, 43) und die Vorschubeinrichtung (41, 43) ein Gewinde (41, 43) bilden, in das ein Gewinde (42) an dem Behälteranschluss (25, 27) schraubbar ist.

3. Verbindungsvorrichtung (1) gemäss Anspruch 2, **dadurch gekennzeichnet, dass** die Halteeinrichtung (41, 43) eine Rasteinrichtung (35), bevorzugt eine Erhebung oder Vertiefung, aufweist, an der eine komplementär ausgebildete Einrasteinrichtung (33) an dem Behälteranschluss (25, 27) eingreifen kann, um den Behälter (5, 9) in der ersten Stellung festzuhalten.

4. Verbindungsvorrichtung (1) gemäss einem der Ansprüche 1 bis 3, **dadurch gekennzeichnet, dass** das Trennteil (15, 17) eine Spitze (47) und eine anschliessende Schneide (49) aufweist, so dass bei der Bewegung des Behälteranschlusses (25, 27) auf das Trennteil zu die Verschlusswand (11, 13) durch die Spitze (47) durchstossbar und durch weitere Bewegung die Verschlusswand (11, 13) durch die Schneide (49) vom Behälteranschluss (25, 27) wenigstens zu einem wesentlichen Teil abtrennbar ist.

5. Verbindungsvorrichtung (1) gemäss Anspruch 4, **dadurch gekennzeichnet, dass** das Trennteil (15, 17) nahe reiner Wand des Vorrichtungsanschlusses (3, 7) mit der Spitze (47) zur Halteeinrichtung (41, 43) und mit der Schneide (49) in einem Winkel kleiner als 90 Grad zur axialen Vorschubrichtung des Behälteranschlusses (25, 27) in die Verbindungsvorrichtung (1) hinein ausgebildet ist, um beim Auftrennen der auftrennbaren Wand (11, 13) einen möglichst grossen offenen Querschnitt des Behälteranschlusses (25, 27) zu erhalten.

6. Verbindungsvorrichtung (61) mit mindestens zwei Vorrichtungsanschlüssen für je einen Behälter (5, 9), der einen Behälteranschluss (26, 28; 91) aufweist, dessen Öffnung durch eine auftrennbare Wand (11, 13) verschlossen ist, wobei jeder Vorrichtungsanschluss eine Halteeinrichtung (67) aufweist, die mit einem Behälteranschluss (26, 28; 91) in einer ersten Stellung koppelbar ist, in der die Vorrichtungsanschlüsse eine im Wesentlichen dichte Verbindung der Behälter (5, 9) mit der Verbindungsvorrichtung (61) darstellen, und jeder Vorrichtungsanschluss eine Öffnungseinrichtung aufweist, die eine Vorschubeinrichtung (67) und ein Trennteil (73) umfasst, wobei die Öffnungseinrichtung an die Halteeinrichtung (67) anschliesst und eingerichtet ist, eine Bewegung des Behälteranschlusses (26, 28; 91) relativ zum Vorrichtungsanschluss zu gestatten, die die auftrennbare Wand (11, 13) in den Wirkungsbereich des Trennteils (73) bringt und relativ zu diesem derart bewegt, dass die auftrennbare Wand (11, 13) geöffnet wird, so dass mindestens zwei Behälter (5, 9) in der ersten Stellung mit der Verbindungsvorrichtung (61) verbindbar sind, **dadurch gekennzeichnet, dass** die Verbindungsvorrichtung (61) so eingerichtet ist, dass durch **eine Drehbewegung** der beiden Behälter (5, 9) gegeneinander die Behälter zur Verbindungsvorrichtung (61) hin bewegt und geöffnet werden können, wodurch der Inhalt von den wenigstens zwei Behältern miteinander in Kontakt bringbar ist, und dass jeder Vorrichtungsanschluss
- ein Aussengewinde (67) aufweist, um in eine rohrförmige, ein Innengewinde (65) tragende Fassung eines Behälters (5, 9) eingeschraubt werden zu können, wobei das Aussengewinde (67) die Halteeinrichtung (67) und die Vorschubeinrichtung (67) umfasst;
- ein offenes Ende (71) aufweist, das das Trennteil (73) umfasst, wobei das offene Ende (71) wenigstens in einem Teil von mindestens 10 % des Durchmessers des Vorrichtungsanschlusses in einem Winkel kleiner als 90° zur Längsachse des Vorrichtungsanschlusses verläuft, wodurch ein das Trennteil (73) bildender vorstehender Bereich (73) gebildet ist, der ein die auftrennbare Wand (11, 13) bildendes Siegel in einer Fassung auftrennen kann; und
- mindestens ein Gewindegang des Aussengewindes (67) eine vollständige Drehung (360°) umfasst, so dass die Verbindungsvorrichtung durch ein Massenfertigungsverfahren, insbesondere durch Spritzgiessen, herstellbar ist.

7. Verbindungsvorrichtung (61) gemäss Anspruch 6, **dadurch gekennzeichnet, dass** sich der vorstehende Bereich (73) über mindestens 20 %, bevorzugt mindestens 50 % und insbesondere bevorzugt über im wesentlichen 100 % des Durchmessers erstreckt.

8. Verbindungsvorrichtung (61) gemäss einem der Ansprüche 6 bis 7, **dadurch gekennzeichnet, dass** der Vorrichtungsanschluss einen Anschlag (72), insbesondere eine Blockierung mindestens eines Gewindegangs, aufweist, so dass ein Eindrehen des Vorrichtungsanschlusses in ein komplementäres Gewinde durch den Anschlag (72) begrenzbar ist.

9. Mehrkomponentenbehälteranordnung mit einer Verbindungsvorrichtung (1; 61) gemäss einem der Ansprüche 1 bis 8 und mindestens zwei an den Vorrichtungsanschlüssen (3, 7) mittels der Halteeinrichtung (41, 43; 67) angebrachten Behältern (5, 9), bevorzugt einem Behälter an jedem Vorrichtungsanschluss.

10. Mehrkomponentenbehälteranordnung gemäss Anspruch 9, **dadurch gekennzeichnet, dass** zwischen den Behältern (5, 7) ein entfernbares oder zerstörbares, insbesondere aufreiss- oder aufschneidbares, Stabilisierungsteil (19; 69, 75) vorhanden ist, um die Behälter (5, 7) in der ersten Stellung festzuhalten.

11. Mehrkomponentenbehälteranordnung mit einer Verbindungsvorrichtung (1) gemäss einem der Ansprüche 2 bis 3 und vorzugsweise auch 4 oder 5, und mindestens zwei an den Vorrichtungsanschlüssen (3, 7) mittels der Halteeinrichtung (41, 43) angebrachten Behältern (5, 9), bevorzugt einem Behälter an jedem Vorrichtungsanschluss, **dadurch gekennzeichnet, dass** das Gewinde (41, 67) so ausgelegt ist, dass sich mindestens vier Gewindegänge an den Behälteranschlüssen (25, 27) im Eingriff befinden, wenn sich die auftrennbare Wand (11, 13) im Wirkungsbereich des Trennteils (15, 17) befindet, so dass die Verbindungsvorrichtung (1) bis zu einem vorgegebenen Innendruck von 6 Bar wenigstens dann dicht ist, wenn alle Behälter (5, 9) geöffnet sind.

12. Mehrkomponentenbehälteranordnung gemäss Anspruch 10, **dadurch gekennzeichnet, dass** das Stabilisierungsteil (19) im Wesentlichen eine die Vorrichtungsanschlüsse (3, 7) umgebende, an der Verbindungsvorrichtung (1) und den angebrachten Behältern (5, 9) dicht angeschlossene Wand ist, um die Vorrichtungsanschlüsse (3, 7) von der Umwelt zu isolieren.

13. Mehrkomponentenbehälteranordnung gemäss einem der Ansprüche 9 bis 12, **dadurch gekennzeichnet, dass** die Verbindungseinrichtung aus Kunststoff, bevorzugt einem sterilisierbaren Kunststoff, oder Metall, bevorzugt Aluminium, besteht.

## Claims

1. Connecting device (1) having at least two substantially tubular device connections (3, 7) for a respective container (5, 9), each container having a respective container connection (25, 27) whose opening is sealed by a pierceable wall (11, 13), each device connection (3, 7) comprising a retaining device (41, 43) that is adapted to be coupled to the container connection (25, 27) in a first position in which the device connections (3, 7) form a substantially tight connection of the container (5, 9) with the connecting device (1), and each device connection (3, 7) comprising an opening device (15, 17, 41, 43) including an advancing device (41, 43) and a separating portion (15, 17), the opening device (15, 17, 41, 43) following the device connection (3, 7) and being adapted to allow a rotational movement of the container connection (25, 27) relative to the device connection (1) that brings the pierceable wall (11, 13) into the effective area of the separating portion (15, 17) and moves it relative to the latter in such a manner that the pierceable wall (11, 13) is opened, so that at least two containers (5, 9) can be connected to the connecting device (1) in the first position and by the rotational movement of the two containers (5, 9) the containers can be moved towards the connecting device (1) and opened, whereby the contents of the at least two containers (5, 9) can be brought into contact with each other,
**characterised in that** the rotational movement of the two containers (5, 9) is counter-directional and the separating portion (15, 17) is a straight blade (15, 17) that is integrally formed with the tubular part of the connecting device (1) as plane side surfaces and is situated inside the device connection (3, 7) near the pierceable walls (11, 13) and axially aligned such as to be directed towards the opening of an attached container (5, 9) in order to allow the connecting device (1) to be manufactured by a mass production process, more particularly by injection moulding.

2. Connecting device (1) according to claim 1, **characterised in that** the first retaining device (41, 43) and the advancing device (41, 43) form a thread (41, 43) into which a thread (42) formed on the container connection (25, 27) can be screwed.

3. Connecting device (1) according to claim 2, **characterised in that** the retaining device (41, 43) comprises a snap device (35), preferably a projection or a recess, in which a complementarily formed snap device (33) on the container connection (25, 27) can engage in order to retain the container (5, 9) in the first position.

4. Connecting device (1) according to one of claims 1 to 3, **characterised in that** the separating portion (15, 17) includes a point (47) and a following cutting edge (49) so that during the movement of the container connection (25, 27) towards the separating portion the closure wall (11, 13) can be pierced by the point (47) and during further movement at least a substantial part of the closure wall (11, 13) can be cut off from the container connection (25, 27) by the cutting edge (49).

5. Connecting device (1) according to claim 4, **characterised in that** the separating portion (15, 17) is formed near a wall of the device connection (3, 7) with its point (47) directed towards the retaining device (41, 43) and its cutting edge (49) extending at an angle of less than 90 degrees to the axial advancing direction of the container connection (25, 27) into the connecting device (1) in order to obtain the largest possible open cross-section of the container connection (25, 27) when the pierceable wall (11, 13) is cut open.

6. Connecting device (61) having at least two device connections for respective containers (5, 9) having a container connection (26, 28; 91) whose opening is sealed by a pierceable wall (11, 13), each device connection comprising a retaining device (67) that is adapted to be coupled to a container connection (26, 28; 91) in a first position in which the device connections form a substantially tight connection of the containers (5, 9) with the connecting device (61), and each device connection comprising an opening device including an advancing device (67) and a separating portion (73), the opening device following the retaining device (67) and being adapted to allow a movement of the container connection (26, 28; 91) relative to the device connection that brings the pierceable wall (11, 13) into the effective area of the separating portion (73) and moves it relative to the latter in such a manner that the pierceable wall (11, 13) is opened, so that at least two containers (5, 9) can be connected to the connecting device (61) in the first position,
**characterised in that** the connecting device (61) is arranged such that a counter-rotational movement of the two containers (5, 9) allows the containers to be moved towards the connecting device (61) and opened, whereby the contents of the at least two containers can be brought into contact with each other, and **in that** each device connection
- has an external thread (67) so as to be able to be screwed into a tubular socket of a container (5, 9) having an internal thread (65), the external thread (67) including the retaining device (67) and the advancing device (67);
- has an open end (71) that includes the separating portion, the open end (71) extending, in a portion of at least 10 % of the diameter of the device connection, at an angle of less than 90° with respect to the longitudinal axis of the device connection, thereby forming a protruding portion (73) that is able to cut open a seal forming the pierceable wall (11, 13) in a socket; and
- at least one thread turn of the external thread (67) encompasses a full turn (360°) in order to allow the connecting device to be manufactured by a mass production process, more particularly by injection moulding.

7. Connecting device (61) according to claim 6, **characterised in that** the protruding portion (73) extends over at least 20 %, preferably at least 50 % and particularly preferably over substantially 100 % of the diameter.

8. Connecting device (61) according to one of claims 6 to 7, **characterised in that** the device connection has a stop (72), in particular a blockage of at least one thread turn, so that the depth to which the device connection can be screwed into a complementary thread is limited by the stop (72).

9. Multicomponent container arrangement comprising a connecting device (1; 61) according to one of claims 1 to 8 and at least two containers (5, 9) that are attached to the device connections (3, 7) by means of the retaining device (41, 43; 67), preferably one container to each device connection.

10. Multicomponent container arrangement according to claim 9, **characterised in that** a removable or destructible, more particularly a tear-open or cut-open stabilising portion (19; 69, 75), is provided between the containers (5, 7) in order to retain the containers (5, 7) in the first position.

11. Multicomponent container arrangement comprising a connecting device (1) according to one of claims 2 to 3 and preferably also 4 or 5, and at least two containers (5, 9) that are attached to the device connections (3, 7) by means of the retaining device (41, 43), preferably one container to each device connection, **characterised in that** the thread (41, 67) is designed such that at least four thread turns are in engagement with the container connections (25, 27) when the pierceable wall (11, 13) is located in the effective area of the separating portion (15, 17) so that the connecting device (1) is tight up to a predetermined internal pressure of 6 bars at least when all containers (5, 9) are open.

12. Multicomponent container arrangement according to claim 10, **characterised in that** the stabilising portion (19) is substantially a wall that surrounds the device connections (3, 7) and is tightly connected to the connecting device (1) and the attached containers (5, 9) in order to isolate the device connections (5, 7) from the environment.

13. Multicomponent container arrangement according to one of claims 9 to 12, **characterised in that** the connecting device consists of a synthetic material, preferably a sterilisable synthetic material, or of metal, preferably aluminium.

## Revendications

1. Dispositif de liaison (1) ayant au moins deux raccordements du dispositif (3, 7) substantiellement tubulaires pour un récipient (5, 9) respectif ayant chacun un raccordement récipient (25, 27) dont l'ouverture est scellée par une paroi perçable (11, 13), chaque raccordement du dispositif (3, 7) comprenant un dispositif de retenue (41, 43) pouvant être accouplé au raccordement récipient (25, 27) dans une première position où les raccordements du dispositif (3, 7) forment une liaison substantiellement étanche du récipient (5, 9) au dispositif de liaison (1), et chaque raccordement du dispositif (3, 7) comprenant un dispositif d'ouverture (15, 17, 41, 43) incluant un dispositif d'avancement (41, 43) et un élément de séparation (15, 17), le dispositif d'ouverture (15, 17, 41, 43) suivant le raccordement du dispositif (3, 7) et étant adapté à permettre un mouvement de rotation du raccordement récipient (25, 27) par rapport au raccordement du dispositif (1) qui amène la paroi perçable (11, 13) dans la zone d'action de l'élément de séparation (15, 17) et la déplace par rapport à ce dernier de telle manière que la paroi perçable (11, 13) est ouverte, de sorte qu'au moins deux récipients (5, 9) peuvent être reliés au dispositif de liaison (1) dans ladite première position et les récipients peuvent être déplacés par le mouvement de rotation des deux récipients (5, 9) vers le dispositif de liaison (1) et ouverts, permettant ainsi d'amener le contenu desdits au moins deux récipients (5, 9) en contact mutuel,
**caractérisé en ce que** le mouvement de rotation des deux récipients (5, 9) est antagoniste et que l'élément de séparation (15, 17) est constitué par un couteau (15, 17) droit formé intégralement avec la partie tubulaire du dispositif de liaison (1) sous la forme de surfaces latérales planes, lequel se trouve à l'intérieur du raccordement du dispositif (3, 7) à proximité de la paroi perçable (11, 13) et est axialement alignée de manière à être dirigée vers l'ouverture d'un récipient attaché (5, 9) afin de permettre la fabrication du dispositif de liaison (1) par un procédé de production en masse, en particulier le moulage par injection.

2. Dispositif de liaison (1) selon la revendication 1, **caractérisé en ce que** le premier dispositif de retenue (41, 43) et le dispositif d'avancement (41, 43) forment un filetage (41, 43) dans lequel peut être vissé un filetage (42) sur le raccordement récipient (25, 27).

3. Dispositif de liaison (1) selon la revendication 2, **caractérisé en ce que** le dispositif de retenue (41, 43) comprend un dispositif d'encliquetage (35), préférablement une saillie ou un évidement, permettant l'engagement d'un dispositif d'encliquetage (33) de conformation complémentaire sur le raccordement récipient (25, 27) afin de retenir le récipient (5, 9) dans ladite première position.

4. Dispositif de liaison (1) selon l'une des revendications 1 à 3, **caractérisé en ce que** l'élément de séparation (15, 17) comprend une pointe (47) suivie d'une lame (49), de sorte que lors du mouvement du raccordement récipient (25, 27) vers l'élément de séparation, la paroi de fermeture (11, 13) peut être percée par la pointe (47), et lors du mouvement ultérieur, au moins une partie substantielle de la paroi de fermeture (11, 13) peut être séparée du raccordement récipient (25, 27) par la lame (49).

5. Dispositif de liaison (1) selon la revendication 4, **caractérisé en ce que** l'élément de séparation (15, 17) est formé à proximité d'une paroi du raccordement du dispositif (3, 7) avec sa pointe (47) en regard du dispositif de retenue (41, 43) et sa lame à un angle inférieur à 90 degrés par rapport à la direction d'avancement axiale du raccordement récipient (25, 27) vers l'intérieur du dispositif de liaison (1) afin d'obtenir une superficie ouverte aussi large que possible du raccordement récipient (25, 27) lors du perçage de la paroi perçable (11, 13).

6. Dispositif de liaison (61) ayant au moins deux raccordements du dispositif pour un récipient (5, 9) respectif ayant un raccordement récipient (26, 28; 91) dont l'ouverture est scellée par une paroi perçable (11, 13), chaque raccordement du dispositif comprenant un dispositif de retenue (67) pouvant être accouplé à un raccordement récipient (26, 28; 91) dans une première position où les raccordements du dispositif forment une liaison substantiellement étanche des récipients (5, 9) au dispositif de liaison (61), et chaque raccordement du dispositif comprenant un dispositif d'ouverture incluant un dispositif d'avancement (67) et un élément de séparation (73), le dispositif d'ouverture suivant le dispositif de retenue (67) et étant adapté à permettre un mouvement du raccordement récipient (26, 28; 91) par rapport au raccordement du dispositif qui amène la paroi perçable (11, 13) dans la zone d'action de l'élément de séparation (73) et la déplace par rapport à ce dernier de telle manière que la paroi perçable (11, 13) est ouverte, de sorte qu'au moins deux récipients (5, 9) peuvent être reliés au dispositif de liaison (61) dans ladite première position,
**caractérisé en ce que** le dispositif de liaison (61) est agencé de telle manière qu'un mouvement de rotation antagoniste des deux récipients (5, 9) permet de déplacer les récipients vers le dispositif de liaison (61) et de les ouvrir, ce qui permet d'amener le contenu desdits au moins deux récipients en contact mutuel, et que chaque raccordement du dispositif
- présente un filetage extérieur (67) permettant de le visser dans une douille d'un récipient (5, 9) pourvue d'un filetage intérieur (65), ledit filetage extérieur (67) incluant le dispositif de retenue (67) et le dispositif d'avancement (67);
- présente une extrémité ouverte (71) qui comprend l'élément de séparation, ladite extrémité ouverte (71) s'étendant, du moins dans une partie d'au moins 10 % du diamètre du raccordement du dispositif, à une angle inférieur à 90° par rapport à l'axe longitudinal du raccordement du dispositif, formant ainsi une partie saillante (73) capable de percer un sceau constituant ladite paroi perçable (11, 13) dans une douille; et
- au moins un filet du filetage extérieur (67) comprend un tour complet (360°), afin de permettre la fabrication du dispositif de liaison par une procédé de production en masse, en particulier le moulage par injection.

7. Dispositif de liaison (61) selon la revendication 6, **caractérisé en ce que** la partie saillante (73) s'étend sur au moins 20 %, préférablement au moins 50 % et particulièrement préférablement sur substantiellement 100 % dudit diamètre.

8. Dispositif de liaison (61) selon l'une des revendications 6 à 7, **caractérisé en ce que** le raccordement du dispositif présente une butée (72), en particulier un blocage d'au moins un filet, de manière que la profondeur de vissage du raccordement du dispositif dans un filetage complémentaire est limitée par ladite butée (72).

9. Ensemble de récipients à plusieurs composants comprenant un dispositif de liaison (1; 61) selon l'une des revendications 1 à 8 et au moins deux récipients (5, 9) attachés aux raccordements du dispositif (3, 7) au moyen du dispositif de retenue (41, 43; 67), préférablement un récipient à chaque raccordement du dispositif.

10. Ensemble de récipients à plusieurs composants selon la revendication 9, **caractérisé en ce qu'**entre les récipients (5, 7) est pourvu un élément stabilisateur (19; 69, 75) amovible ou destructible, en particulier déchirable ou perçable, afin de retenir les récipients (5, 7) dans ladite première position.

11. Ensemble de récipients à plusieurs composants comprenant un dispositif de liaison (1) selon l'une des revendications 2 à 3 et préférablement également 4 ou 5, et au moins deux récipients (5, 9) attachés aux raccordements du dispositif (3, 7) au moyen du dispositif de retenue (41, 43), préférablement un récipient à chaque raccordement du dispositif, **caractérisé en ce que** le filetage (41, 67) est dimensionné de telle manière qu'au moins quatre filets sont en prise avec les raccordements du dispositif (25, 27) lorsque la paroi perçable (11, 13) se trouve dans la zone d'action de l'élément de séparation (15, 17), de sorte que le dispositif de liaison (1) est étanche jusqu'à une pression intérieure prédéterminée de 6 bar au moins lorsque tous les récipients (5, 9) sont ouverts.

12. Ensemble de récipients à plusieurs composants selon la revendication 10, **caractérisé en ce que** l'élément stabilisateur (19) est essentiellement une paroi qui entoure les raccordements du dispositif (3, 7) et est reliée de manière étanche au dispositif de liaison (1) et aux récipients (5, 9) attachés afin d'isoler les raccordements du dispositif (3, 7) de l'environnement.

13. Ensemble de récipients à plusieurs composants selon l'une des revendications 9 à 12, **caractérisé en ce que** le dispositif de liaison est constitué d'une matière synthétique, préférablement d'une matière synthétique stérilisable, ou d'un métal, préférablement l'aluminium.
